# EUROPÄISCHE PATENTSCHRIFT

(11) **EP 0 113 058 B1**
(45) Veröffentlichungstag und Bekanntmachung des Hinweises auf die Patenterteilung: **11.10.1989**
(21) Anmeldenummer: 83112015.9
(22) Anmeldetag: 30.11.1983
(51) Int. Cl.: A47L 9/06

(54) **Saugbürste für einen Staubsauger**
Suction brush for a vacuum cleaner
Brosse d'aspiration pour un aspirateur de poussières

(30) Priorität: 30.11.1982 PL 239306
(43) Veröffentlichungstag der Anmeldung: 11.07.1984
(73) Patentinhaber: Zaklady Zmechanizowanego Sprzetu Domowego "Predom-Zelmer", 35-959 Rzeszow (PL)
(72) Erfinder: Zarzycki, Janusz, 35-011 Rzeszow (PL); Bik, Stanislaw, 35-011 Rzeszow (PL); Pietruszka, Zenon, 35-310 Rzeszow (PL)
(74) Vertreter: Füchsle, Klaus, Dipl.-Ing.

(56) Entgegenhaltungen:
- DE-A- 2 817 512
- FR-A- 2 112 137
- FR-A- 2 345 127
- FR-A- 2 417 285
- US-A- 3 273 187

## Beschreibung

Die Erfindung betrifft eine Saugbürste für einen Staubsauger, die zur Reinigung von harten Fußböden mit rundum einer Fassung verlaufenden Bürstenleisten und zur Reinigung von weichen Teppichen und Textilverkleidungen mit einer harten Gleit-Saugplatte versehen ist und einen Verstellmechanismus aufweist, mittels dessen nach Wahl entweder die Bürste oder die Gleit-Saugplatte in Kontakt mit dem Fußboden gebracht wird.

Aus der deutschen Patentschrift Nr. 21 36 452 ist eine Saugbürste für einen Staubsauger mit einer heraus- und hereinschiebbaren Bürste bekannt, welche in ihrem unteren Teil Saugkanäle und - öffnungen aufweist. Sie umfaßt ferner eine selbsttätige Anordnung zur Feststellung der Lage der Bürste, welche durch eine in einem Betätigungshebel eingesetzte Sperrklinke umgeschaltet wird, wobei die Klinke die Bürste aus ihrer einen Lage in die andere Lage mittels eines Drehbügels bringt. In der Anordnung zum Feststellen der Bürste befinden sich Steuerelemente, welche einige Nasen aufweisen, die die Drehbewegung des Bügels beeinflussen. Ein Nachteil dieser Lösung besteht in der komplizierten Konstruktion sowie in den technologischen Schwierigkeiten bei der Ausführung solcher Teile wie der Nasen und des Drehbügels, der in Form eines « U » ausgebildet ist. Außerdem gewährleistet diese Konstruktion nicht eine gleichmäßige Lage der Saugbürste gegenüber der zu reinigenden Fläche.

Aus der deutschen Patentschrift 2947992 ist eine Saugbürste für einen Staubsauger bekannt, die dadurch gekennzeichnet ist, daß die Verstellanordnung der Bürste ein Jochwerk in Form eines rechteckförmigen Rahmens besitzt, welches eine geradlinige Bewegung ausübt. Zur Erzeugung der geradelinigen Bewegung des Jochwerkes ist ein auskippbares Element eingesetzt, welches .,als doppelter Hebel ausgebildet ist. Ein Nachteil dieser Lösung besteht in dem komplizierten Jochwerk sowie in der komplizierten Konstruktion der Saugbürste.

Aus dem deutschen Gebrauchsmuster 7 812 958 ist eine Saugplatte für eine Saugbürste eines Staubsaugers mit einem Einrillen-Saugkanal bekannt. Der Kanal weist eine gleichmäßige Breite auf und ist nur beträchtlich an den seitlichen Stirnseiten der Platte verengt, wobei er durch eine vordere und eine hintere schräge Gleitfläche eingeschränkt ist, die am Rand der Saugöffnung enden.

Aus dem deutschen Gebrauchsmuster 7 621 523 ist eine Saugplatte für eine Staubsauger-Saugbürste mit einem Zweirillen-Saugkanal bekannt, wobei der eine Kanal seitens der Seitenflächen geschlossen und der andere Kanal seitens der Ecken offen ist und einen geradlinigen Verlauf aufweist.

Ein Nachteil der Saugplatte mit Einrillen-Saugkanal besteht darin, daß die Arbeitsfläche der Platte nicht völlig ausgenutzt wird, weil darin nur ein Saugkanal untergebracht ist. Dadurch ist der Benutzer gezwungen, mehrere Bewegungen der Saugbürste auf der zu reinigenden Fläche auszuführen ; somit erhöht sich der Arbeitsaufwand für die Reinigung einer bestimmten Fläche, beispielsweise eines Teppichs oder einer Fußbodenverkleidung.

Ein Nachteil der Saugplatte mit doppeltem Saugkanal, bei welcher der offene Kanal geradlinig verlaüft und nicht direkt mit den Ecken verbunden ist, besteht u.a. in der fehlenden Möglichkeit des Absaugens von Staub aus den Ecken der Räume.

Des weiteren ist aus der FR-A-2112137 eine Saugbürste bekannt, mit einer einschiebbaren und in den Staubsauger eingebauten Bürste, die ein Steuerelement mit zwei Wahltasten aufweist. Diese gestatten ein Anheben und Absenken der Bürste mittels einer beweglichen Platte (Bürstenfassung). Jede dieser Wahltasten besitzt eine V-Form und weist zwei schenkeiförmige Elemente auf. Das eine Element, ein sogenannter Steuerarm, reicht durch die Bohrung im Saugbürstengehäuse hindurch und ist in diesem gelagert, während das zweite Elemente, ein sogenannter Arbeitsarm, in das Innere des Saugbürstengehäuses hineinreicht und mit seinem eine Laufrolle aufweisenden Endteil unmittelbar auf der Platte aufliegt. Die Platte weist zwei in angehobener Stellung neben den Endteilen der zwei Wahltasten-Arbeitsarme liegende erhabene (nockenförmige) Wölbungen auf. Infolge des Verschwenkens der Wahltasten, deren Arbeitsarme mittels einer U-förmigen Stange senkrecht zur Drehachse verbunden sind, findet eine Verlagerung der Endteile statt. Während des Verschwenkens der Wahltasten (Druckknöpfe) laufen die Rollen über die erhebenen Wölbungen, wodurch die Platte eine senkrechte Bewegung erfährt und zugleich die an der Platte befestigte Bürste angehoben bzw. abgesenkt wird. Für eine sichere Funktion müssen Bürstenplatte und Wahltasten eine relativ genaue und starre Ausbildung aufweisen. Auch erlaubt diese bekannte Saugbürste das Absaugen von Staub aus Ecken nicht optimal.

Der Erfindung liegt die Aufgabe zugrunde, die oben genannten Nachteile durch Entwicklung einer neuen, einfachen und unkomplizierten Konstruktion der Saugbürste und insbesondere einer Anordnung zum Absenken und Anheben der Bürstenfassung mit den Bürstenleisten und der Saugplatte zu beheben und gleichzeitig die Forderung an die Funktionsfähigkeit und Brauchbarkeit zu erfüllen.

Zur Lösung dieser Aufgabe geht die Erfindung aus von einer Saugbürste für einen Staubsauger bestehend aus einem Körper, in welchem im oberen Teil beiderseits einer Saugöffnung Sitze für Druckknöpfe eines Verstellmechanismus zum Anheben und Absenken einer Bürstenfassung mit darauf angeordneten Bürsten angeordnet sind, sowie einer unterhalb der Bürstenfassung angeordneten Saugplatte mit einem Saugkanal. Gemäß der Erfindung ist eine solche Saugbürste dadurch gekennzeichnet, daß der Saugkanal als Zweirillensaugkanal ausgebildet ist, bei welchem der eine Kanal in bezug auf Seitenränder der Saugplatte geschlossen ist und der andere Kanal seitens der Ecken der Saugplatte offen ist, daß die Saugplatte die Form eines Trapezes hat und seitens der längeren Seite und der Seitenränder jeweils einen Profilvorsprung aufweist, und der offene Saugkanal, der im Querschnitt die Gestalt eines Trapezes mit veränderlichen Abmessungen aufweist, seitens der Profilvorsprünge jeweils in einem Bogen verläuft und in die Ecken übergeht, die Kreisabschnitte der Vorsprünge darstellen.

Die Ränder des offenen Saugkanals haben einen Radius von 1 bis 3 mm, und eine. vordere Gleitfläche ist unter einem Winkel von 8 bis 12° gegenüber einer mittleren Gleitfläche geneigt.

Der offene Saugkanal verläuft seitens der Saugöffnung geradlinig und seine Breite weist auf der Höhe der vorderen und der mittleren Gleitfläche einen veränderlichen Wert von 16 bis 18 mm auf, der sich im Bereich der Bögen bis auf einen Wert von 5 bis 8 mm verkleinert, während sie sich im Bereich der Ecken vergrößert.

Die Tiefe des offenen Kanals ist veränderlich und beträgt im Bereich der Saugöffnung 7 bis 12 mm, und im Bereich der Ecken 2 bis 5 mm.

Auf den Schenkeln eines C-förmigen Verbindungsstückes eines C-gestalteten Steuermechanismus sind die Druckknöpfe und Hebel, deren kreisförmige Enden in den ihre festen Drehpunkte bildenden Sitzen der Fassung untergebracht sind, drehbar gelagert.

Die Sitze der Druckknöpfe an der Innenseite des Körpers weisen Anschläge und Aussparungen zum Feststellen der Lage des Verbindungsstückes mit den Druckknöpfen und der Hebel des Mechanismus zum Anheben der Bürste auf.

Der Erfindungsgegenstand wird nachstehend anhand eines in der Zeichnung dargestellten Ausführungsbeispieles näher erläutert. Es zeigt:
Fig 1 einen Längsschnitt durch die Saugbürste,
Fig. 2 den Körper der Saugbürste mit dargestellten Sitzen im Längsschnitt, und
Fig. 3 die Saugplatte der Saugbürste in Vorderansicht.

Die Saugbürste besteht aus einem Körper 1, der an den beiden Seiten einer Saugöffnung 2 Sitze 3 für einen linken und einen rechten Druckknopf 4, 5 einer Anordnung zum Anheben und Absenken einer Bürste aufweist. Die Innenteile 6, 7 des linken und des rechten Druckknopfes 4 und 5 sind an ihren Enden mit Öffnungen 8 versehen, in welchen ein Verbindungsstück 9 untergebracht ist, an dessen Enden jeweils drehbar ein Hebel 10 aufgesetzt ist, dessen eines Ende 11 in einem Formsitz 12 gelagert ist.

Die Sitze 12 sind in einer oberen Fläche 13 einer Bürstenfassung 14 ausgeführt, in welcher Bürstenleisten 15 und 16 eingesetzt sind. Die Sitze 3 weisen in bezug auf das Innere des Körpers 1 Anschläge 17 und Aussparungen 18 zum Feststellen der Lage des Verbindungsstückes 9 und der Hebel 10 auf. Die Bürstenfassung 14 wird an die Hebel 10 durch zwei Kegelfedern 19 angepreßt, die jeweils darunter angeordnet sind und sich auf einer Saugplatte 20 abstützen, die selbst durch Schrauben 21 am Körper 1 befestigt ist.

Die Saugplatte 20 hat die Gestalt eines Trapezes und weist seitens der längeren Seite 22 und der Seitenränder 23 Profilvorsprünge 24 und einen Zweirillen-Saugkanal 31, 25 auf, wobei der eine Kanal 31 seitens der Seitenränder 23 geschlossen und der andere Kanal 25 seitens der Ecken 27 der Profilvorsprünge 24 offen ist. Der offene Saugkanal 25 hat im Querschnitt die Gestalt eines Trapezes mit veränderlichen Abmessungen und verläuft seitens der Profilvorsprünge 24 in einem Bogen 26 und geht in die Ecken 27 über, welche Kreisabschnitte der Profilvorsprünge 24 bilden, die an beiden Seiten in Rändern 28 mit einem Radius von 1 bis 3 mm enden. Seitens der Saugöffnung 2 verläuft der offene Kanal 25 geradlining und seine Breite weist auf der Höhe einer vorderen Gleitfläche 29 und einer mittleren Gleitfläche 30 einen veränderlichen Wert auf.

Die Arbeitsweise der Saugbürste kann folgendermaßen beschrieben werden :

In einer ersten Lage, in der die Bürstenfassung 14 samt Bürstenleisten 15 und 16 in das Innere des Körpers 1 eingezogen ist, ist die Stellung der Anordnung zum Anheben und Absenken der Bürste derart, daß der rechte Druckknopf 5 in den Sitz 3 des Körpers 1 eingedrückt ist, so daß sein Innenteil 7 samt dem Verbindungsstück 9 und dem Hebel 10 sich in der extremen Lage am nächsten der Innenwand des Körpers 1 befinden, während die Schenkel des Verbindugsstückes 9 in den Aussparungen 18 des Sitzes 3 liegen und in dieser Lage durch die Druckkraft der Kegelfedem 19 über die Enden der Hebel 10 gehalten werden, die in den Formsitzen 12 der Bürstenfassung gelagert sind. Da das Verbindungsstück 9 die Gestalt eines C-Profils hat und durch die Schenkel der Innenteile 6, 7 des linken Drucknopfes 4 und des rechten Druckkknopfes 5 sowie die beiden Hebel 10 hindurchgreift, ist ein Gestänge gebildet, dessen Elemente eng verbunden sind. Dadurch ist der linke Druckknopf 4 höchstmöglich nach oben angehoben. In solcher Lage arbeitet die Saugbürste mit ihrer Saugplatte 20 zur Reinigung beispielsweise weicher Teppiche.

Durch Druck auf den linken Druckknopf 4 wird eine Verlagerung der Elemente zur Umschaltung bewirkt, wodurch ein Herausschieben der Bürstenfassung 14 samt den Bürstenleisten 15 und 16 aus dem Körper 1 in eine Arbeitsstellung erreicht wird. In dieser Lage stützen sich die Schenkel des Verbindungsstückes 9 auf den Anschlägen 17 ab. Der rechte Druckknopf 5 ist über den Körper 1 hinaus angehoben. Damit arbeitet die Saugbürste mit ihren Bürstenleisten 15 und 16.

Nach dem Eindrücken des rechten Druckknopfes 5 verlagert sich wieder die Bürstenfassung 14 samt den Bürstenleisten 15 und 16 in das Innere des Körpers 1 und alle Vorgänge verlaufen in entgegengesetzter Richtung.

Die erfindungsgemäße Saugbürste erlaubt es also dem Benutzer, schnell und sicher die Arbeitsart mit Bürste oder mit Saugplatte je nach Bedarf zu wählen und sichert dadurch vollkommen die Forderungen nach optimaler Funktionsfähigkeit und Brauchbarkeit.

## Patentansprüche

1. Saugbürste für einen Staubsauger bestehend aus einem Körper (1), in welchem im oberen Teil beiderseits einer Saugöffnung (2) Sitze für Druckknöpfe (4, 5) eines Verstellmechanismus (9, 10) zum Anheben und Absenken einer Bürstenfassung mit darauf angeordneten Bürsten angeordnet sind, sowie einer unterhalb der Bürstenfassung angeordneten Saugplatte (20) mit einem Saugkanal dadurch gekennzeichnet, daß der Saugkanal als Zweirillensaugkanal (25, 31) ausgebildet ist, bei welchem der eine (31) Kanal in bezug auf Seitenränder der Saugplatte geschlossen ist und der andere (25) Kanal seitens der Ecken (27) der Saugplatte offen ist, daß die Saugplatte (20) die Form eines Trapezes hat und seitens der längeren Seite (22) und der Seitenränder (23) jeweils einen Profilvorsprung (24) aufweist, und der offene Saugkanal (25), der im Querschnitt die Gestalt eines Trapezes mit veränderlichen Abmessungen aufweist, seitens der Profilvorsprünge (24) jeweils in einem Bogen (26) verläuft und in die Ecken (27) übergeht, die Kreisabschnitte der Vorsprünge (24) darstellen.

2. Saugbürste nach Anspruch 1; dadurch gekennzeichnet, daß die Ränder (23) des offenen Saugkanals (25) einen Radius von 1 bis 3 mm haben und eine vordere Gleitfläche (29) unter einem Winkel von 8 bis 12° gegenüber einer mittleren Gleitfläche (30) geneigt ist.

3. Saugbürste nach Anspruch 2, dadurch gekennzeichnet daß der offene Saugkanal (25) seitens der Saugöffnung (2) geradlinig verläuft und daß seine Breite auf der Höhe der vorderen und der mittleren Gleitfläche (29, 30) einen veränderlichen Wert von 16 bis 18 mm aufweist und sich im Bereich der Bögen (26) bis auf einen Wert von 5 bis 8 mm verkleinert, während sie sich im Bereich der Ecken (27) vergrößert.

4. Saugbürste nach Anspruch 1, dadurch gekennzeichnet, daß die Tiefe des offenen Kanals (25) veränderlich ist und im Bereich der Saugöffnung (2) 7 bis 12 mm und im Bereich der Ecken (27) 2 bis 5 mm beträgt.

5. Saugbürste nach Anspruch 1, dadurch gekennzeichnet, daß auf den Schenkeln des C-förmigen Verbindungsstückes (9) eines C-gestalteten Steuermechanismus Druckknöpfe (4, 5) und Hebel (10), deren kreisförmige Enden (11) in den ihre festen Drehpunkte bildenden Sitzen (12) der Fassung (14) untergebracht sind, drehbar gelagert sind.

6. Saugbürste nach Anspruch 4, dadurch gekennzeichnet, daß die Sitze (3) der Druckknöpfe (4, 5) an der Innenseite des Körpers (1) Anschläge (17) und Aussparungen (18) zum Feststellen der Lage der Schenkel des Verbindungsstückes (9) mit den Druckknöpfen (4, 5) und der Hebel (10) des Mechanismus zum Anheben der Bürste aufweisen.

## Claims

1. Suction brush for a vacuum cleaner consisting of a body (1), in which in the upper part on both sides of a suction opening (2) seats are arranged for push buttons (4, 5) of an adjusting mechanism (9, 10) for raising and lowering a brush holder with a brush arranged thereon, as well as a suction plate (20) having a suction channel arranged beneath the brush holder, characterised in that the suction channel is constructed as a twin-ducted suction channel (25, 31) in which the one channel (31) is closed against side edges of the suction plate and the other channel (25) is open at the corners (27) of the suction plate, in that the suction plate (20) has the shape of a trapezium and has respective profiled extensions (24) on the longer side (22) and the side edges (23) respectively, and the open suction channel (25), which in cross-section has the configuration of a trapezium with varying dimensions, extends in an arc (26) laterally of each profiled extension (24) and merges into the cor-, ners (27) which represent rounded portions of the extensions (24).

2. Suction brush according to claim 1 characterised in that the edges (23) of the open suction channel (25) have a radius of 1 to 3 millimetres and a forward sliding surface (29) is inclined at an angle of 8 to 12 degrees relative to a central sliding surface (30).

3. Suction brush according to claim 2 characterised in that the open suction channel (25) extends in a straight line laterally of the suction opening (2) and in that its width at the height of the forward and central sliding surfaces (29, 30) has a varying value of 16 to 18 millimetres and reduces in the region of the arcs (26) to a value of 5 to 8 millimetres, whilst it increases in the region of the corners (27).

4. Suction brush according to claim 1 characterised in that the depth of the open channel (25) is variable and in the region of the suction opening (2) is 7 to 12 millimetres and in the region of the corners (27) is 2 to 5 millimetres.

5. Suction brush according to claim 1 characterised in that, on the limbs of the C-shaped connection member (9) of a C-shaped control mechanism, are rotatably mounted push buttons (4, 5) and levers (10), circular ends (11) of which are supported in the seats (12) of the holder (14) forming its fixed rotation point.

6. Suction brush according to claim 4 characterised in that the seats (3) of the push buttons (4, 5) have stops.(17) and recesses (18) on the inner side of the body (1) for securing the position of the limbs of the connection member (9) with the push buttons (4, 5) and the levers (10) of the mechanism for raising the brush.

## Revendications

1. Brosse d'aspiration pour aspirateur, composée d'un corps (1) dans lequel, dans la partie supérieure, de part et d'autre d'une ouverture d'aspiration (2), se trouvent des sièges de boutons (4, 5) de commande d'un mécanisme (9, 10) destiné à lever et descendre une monture à brosses portant des brosses, ainsi que, disposée au-dessous de la monture à brosses, une plaque d'aspiration (20) avec canal d'aspiration, caractérisée en ce que le canal d'aspiration est un canal d'aspiration à double rainure (25, 31) où le premier canal d'aspiration (31) est fermé au niveau des parois latérales de la plaque d'aspiration et où le second canal d'aspiration (25) est ouvert aux angles (27) de la plaque d'aspiration, en ce que la plaque d'aspiration (20) a la forme d'un trapèze et présente sur son grand côté (22) et sur ses petits côtés (23) une saillie profilée (24), en ce que le canal d'aspiration ouvert (25), qui a en coupe la forme d'un trapèze de dimensions variables, présente du côté des saillies profilées (24) la forme d'un arc (26) se terminant aux angles (27) qui représentent des segments circulaires des saillies (24).

2. Brosse d'aspiration selon la revendication 1, caractérisée en ce que les bords (23) du canal d'aspiration ouvert (25) présentent un rayon de 1 à 3 mm et une surface de glissement antérieure (29) qui est inclinée selon un angle de 8 à 12° par rapport à une surface de glissement centrale (30).

3. Brosse d'aspiration selon la revendication 2, caractérisée en ce que le canal d'aspiration ouvert (25) est de forme droite au niveau de l'ouverture d'aspiration (2) et en ce que sa largeur au niveau des surfaces de glissement antérieure et centrale (29, 30) est d'une valeur variable de 16 à 18 mm et se réduit au niveau des arcs (26) jusqu'à une valeur de 5 à 8 mm, avant d'augmenter à nouveau au niveau des angles (27).

4. Brosse d'aspiration selon la revendication 1, caractérisée en ce que la profondeur du canal d'aspiration ouvert (25) est variable, sa valeur étant de 7 à 12 mm au niveau de l'ouverture d'aspiration (2) et de 2 à 5 mm au niveau des angles (27).

5. Brosse d'aspiration selon la revendication 1, caractérisée en ce que des boutons (4, 5) et des leviers (10) dont les extrémités circulaires (11) sont logées dans des sièges (12) de la monture (14) qui constituent leurs points de rotation fixes sont montés de manière pivotante sur les ailes de la pièce de liaison (9) en forme de C d'un mécanisme de commande en forme de C.

6. Brosse d'aspiration selon la revendication 4, caractérisée en ce que les sièges (3) des boutons (4, 5) présentent à l'intérieur du corps (1) des butées (17) et des évidements (18) pour bloquer en position les ailes de la pièce de liaison (9) avec les boutons (4, 5) et le levier (10) du mécanisme de levage des brosses.
